# FASCICULE DE BREVET EUROPEEN

(11) **EP 0 235 602 B1**
(45) Date de publication et mention de la délivrance du brevet: **23.01.1991**
(21) Numéro de dépôt: 87101477.5
(22) Date de dépôt: 04.02.1987
(51) Int. Cl.: E01B 31/17

(54) **Procédé de mesure et de rectifiage d'un champignon de rail**
Verfahren zum Messen und Schleifen eines Schienenkopfprofils
Process for measuring and grinding a rail head profile

(30) Priorité: 28.02.1986 CH 837/86
(43) Date de publication de la demande: 09.09.1987
(73) Titulaire: LES FILS D'AUGUSTE SCHEUCHZER S.A., CH-1007 Lausanne (CH)
(72) Inventeur: Bühler, Fritz, CH-1024 Ecublens (CH)
(74) Mandataire: Jörchel, Dietrich R.A.

(56) Documents cités:
- EP-A- 0 141 948
- FR-A- 2 337 786

## Description

L'invention concerne un procédé de mesure et de rectifiage du profil d'un champignon de rail et une voiture de meulage pour la mise en oeuvre de procédé.

Un procédé et une voiture de ce genre sont connus du document CH-A-606 616. Ce procédé connu comprend essentiellement les phase suivantes:

Comme grandeurs représentatives de l'état du champignon du rail, on mesure l'amplitude moyenne des déformations ondulatoires de courte longueur d'ondes, l'amplitude des déformations ondulatoires de grande longueur d'ondes et l'amplitude des défauts de profil du champignon, ces grandeurs étant obtenues au moyen d'un circuit de mise en forme des données délivrées par des palpeurs. Les signaux correspondant à ces grandeurs sont introduits dans un calculateur, dans lequel sont introduites en outre les valeurs connues de la puissance de travail des outils de rectifiage telles que par exemple la pression de meulage, la vitesse d'avance des outils de meulage, l'angle d'inclinaison des outils de meulage et la vitesse d'avance du véhicule de meulage le long de la voie. Ce calculateur est conçu de telle sorte qu'il délivre des signaux selon un programme de calcul enregistré, ces signaux correspondants aux valeurs de consigne des différentes données de travail des outils de meulage. Ces valeurs de consigne sont introduites dans des circuits de commandes qui commandent les outils de meulage. Il est procédé de telle sorte que les grandeurs représentatives de l'état des champignons du rail sont mesurées aussi bien avant qu'après le rectifiage aux moyens de deux chariots de mesure placés en avant et en arrière du véhicule de rectification. Des corrections sont effectuées sur la base de la seconde mesure faite après rectifiage.

Ce procédé et les circuits de calcul et de commande nécessaires à sa mise en oeuvre sont de toute évidence assez compliqués. En outre, l'approximation du profil de consigne du champignon de rail est obtenu en commandant en particulier la pression de meulage, la vitesse de meulage, l'inclinaison de l'outil de meulage et la vitesse de l'avance du véhicule, ces grandeurs de travail étant dépendantes d'une valeur de consigne elle même déterminée en fonction de la profondeur de meulage. Il ne ressort pas du document à quel moment il est nécessaire d'interrompre le meulage afin que le profil de consigne soit approximativement obtenu de façon optimale le long d'une ou plusieures génératrices et aucune relation n'est donnée entre les génératrices sur lesquelles les palpeurs sont réglés et les génératrices sur lesquelles un ou plusieurs outils de meulage sont ajustés afin de meuler une facette correspondante.

Selon le procédé de mesure du profil du champignon de rail décrit dans le document EP-A-O 044 885, on détermine les distances entre une base de référence et les deux génératrices situées sur les bords de la surface de roulement du rail ainsi qu'une génératrice intermédiaire, afin d'obtenir la courbure de la surface de roulement du rail. A cet effet on détermine, à partir des trois distances mesurées, d'une part la flèche de l'arc de la surface de roulement du rail à l'endroit de la génératrice intermédiaire et d'autre part l'inclinaison de la corde reliant les deux génératrices extérieures relativement au plan de la voie. La mesure est effectuée aux moyens de capteurs électroniques n'en trant pas en contact avec le rail, par exemple des capteurs capacitifs, optiques ou à courant de Foucault.

Du document EP-A-O 032 214 est en outre connue une voiture de rectifiage dans laquelle les patins de meulage déplaçables en hauteur, sur lesquels sont montés plusieurs outils de meulage, sont réglables angulairement par rapport au châssis roulant de rectifiage, dans un plan perpendiculaire à l'axe de la voie. En outre, chaque unité de meulage est individuellement orientable par rapport à son patin porte-meule et il peut être appliqué contre la voie avec une inclinaison déterminée.

Un dispositif connu pour la mesure continue du profil du champignon d'un rail (EP-A-O 114 284) est équipé de plusieurs palpeurs mécaniques réalisés et disposés de manière à présenter un faible encombrement.

La présente invention a pour but de simplifier et de concevoir la mesure et le rectifiage des champignons de rails de telle sorte que l'approximation du profil de consigne puisse être réalisé avec plus d'exactitude que jusqu'ici et au moyen de dispositifs de commande relativement simples.

Ce but est atteint, pour le procédé, par les caractéristiques de la revendication 1, et pour la voiture de meulage, par les caractéristiques de la revendication 8.

Les avantages essentiels résident dans le fait que, selon l'invention, le profil de consigne est caractérisé simplement par les distances directement mesurées entre la base de référence et un nombre suffisant de génératrices, sans que ces mesures directes doivent être transformées en d'autres grandeurs telles que l'angle d'inclinaison, la flèche ou analogue; de même, le meulage nécessaire pour atteindre le profil de consigne est commandé simplement par une comparaison, facile à exécuter électroniquement, entre les distances réelles et les distances de consigne, ce qui permet de s'approcher du profil de consigne de façon simple, directe et optimale, car l'opération de meulage sur chaque génératrice est automatiquement interrompue lorsque la différence entre la distance de consigne et la distance réelle atteint 0.

On procède de préférence de telle sorte que lors de la mesure de distance, on mesure la distance entre la base de référence et une ligne de faite constituée par l'intersection de deux facettes voisines d'une paire de facettes et on compare cette mesure avec la distance de consigne entre cette ligne de faite et la base de référence et on meule les deux facettes de cette paire de facettes jusqu'à la ligne de faite au moyen de deux meules dont les plans de meulage forment un angle de travail déterminé correspondant au profil de consigne. On obtient ainsi un avantage supplémentaire par le fait qu'au moyen d'une seule mesure, c'est-à-dire un seul capteur, on peut mesurer et contrôler simultanément deux facettes, de sorte qu'avec un nombre déterminé de capteurs un nombre deux fois plus grand de facettes est contrôlé, un plus grand nombre de facette permettant d'atteindre une approximation particulièrement bonne du profil de consigne.

Le dessin annexé représente, à titre d'exemple, une forme d'exécution de l'invention.
La figure 1 est une vue latérale d'une voiture de rectifiage selon l'invention.
La figure 2 est une vue de face du châssis de meulage.
La figure 3 est une vue schématique des capteurs d'une tête de mesure.
La figure 4 représente schématiquement une double tête de meulage avec ses deux meules.
La figure 4a représente schématiquement la construction d'une double tête de meulage.
La figure 5 montre, sur une coupe transversale d'un rail, comment sont effectués la mesure et le meulage de la surface de roulement.
La figure 6 illustre, sur une coupe analogue à celle de la figure 5, la mesure et l'ébarbage d'un bourrelet de la partie extérieure du rail.
La figure 7 est un schéma bloc du dispositif de commande et d'affichage.
La figure 8 illustre le meulage sur une coupe analogue à celle de la figure 6.
La figure 9 est un détail de la figure 8 dans la zone du bourrelet.

La figure 1 représente une voiture de rectifiage 2 à deux essieux 3 déplaçable sur la voie 1 et munie à l'une de ses extrémités d'un châssis de mesure 4. Ce châssis de mesure 4 présente une tête de mesure 5 pour chacune des voies 1, comme représenté schématiquement à la figure 2. Sur chacune des têtes de mesure sont fixées des capteurs C travaillant sans contact. Dans l'exemple considéré, selon la figure 3, chaque tête de mesure 5 est munie de sept palpeurs C1 à C7. Les deux têtes de mesure 5 prennent appui sur le milieu du rail par un patin 6 et sont articulées sur la voiture 2 par une bielle 10. Les têtes de mesure 5 sont guidées latéralement par des galets 7 roulant sur le côté intérieur des rails 1 contre lesquels ils sont maintenus en appui par un dispositif d'écartement 8 montés entre les deux têtes de mesure au moyen d'un vérin hydraulique 9.

En outre, un dispositif fixé au châssis de la voiture de rectifiage 2 et agissant hydrauliquement sur les deux têtes de mesure 5, représenté schématiquement à la figure 1 par la flèche 11, assure que les patins 6 sont en contact permanent avec les rails avec une force suffisante. On assure ainsi que lors de l'avance de la voiture de rectifiage, chaque capteur C suit une génératrice déterminée du champignon du rail.

Les axes des capteurs C1 à C6 sont alignés sur six génératrices s1 à s6, comme représenté à la figure 3. Ces six génératrices prescrites sont approximativement régulièrement réparties sur la zone de la surface de roulement du rail qui s'étend sur un arc moyen du profil du champignon du rail. Cet arc moyen a un rayon relativement grand généralement d'environ 300 mm et les rayons passant par les extrémités de cet arc forment avec le rayon passant par le milieu de l'arc, c'est-à-dire le milieu du champignon de rail, un angle d'environ 15°.

Dans l'exemple selon la figure 3 il est prévu un septième capteur C7, indiqué seulement par son axe, qui est réglé sur une génératrice s7. Ce capteur C7 sert, comme ceci sera exposé plus loins au moyen des figures 6, 8 et 9, à la mesure du bourrelet apparaissant généralement sur le côté extérieur du rail 1 et communément nommé le "rayon extérieur".

Les capteurs C sont par exemple des instruments de mesure inductive. Chaque capteur C est agencé de manière à mesurer la distance h le séparant de la génératrice sur laquelle il est réglé. Le châssis de mesure 4, qui s'appuie sur le milieu des rails par des patins 6, constitue ainsi une base de référence à partir de laquelle les distances h sont mesurées de façon continue. Les points de référence de cette base sont, dans l'exemple selon la figure 3, les extrémités inférieures des capteurs C. La voiture de rectifiage 2 est équipée entre ses deux essieux 3, de deux unités de meulage 12 et 13 par rail, ces unités étant fixées au châssis 20 de la voiture de manière connue et s'appuyant sur les rails. Chacune des unités de meulage 12 et 13 présente deux supports de têtes de meulage 14 et 18 portant chacun une double tête de meulage 15, respectivement 19 munies de deux têtes de meulage 16 et 16ʹ, respectivement 17 et 17ʹ, comme ceci est indiqué schématiquement pour l'unité de meulage 12 à la figure 1.

Chaque support de tête de meulage 14 et 18 est pivotable de manière connue en soi dans un plan perpendiculaire à l'axe de la voie et réglable en hauteur. La figure 4 représente schématiquement le support de tête de meulage 14 en position relevée. Il peut être pivoté d'un angle déterminé β et son axe B peut être dirigé sur une génératrice s déterminée. Il peut en outre être relevé et abaissé.

Dans l'exemple selon la figure 4, l'angle d'inclinaison β est égal à l'angle que forme l'horizontale H avec la tangente T au profil du rail 1 au point d'intersection de l'axe B du support de tête de meulage 14 et de la génératrice s. Pour des raisons géométriques, cet angle d'inclinaison β est égal à l'angle compris entre le rayon du profil du rail passant par la génératrice s et la médiatrice du rail.

En outre, les deux têtes de meulage 16, 16ʹ, respectivement 17, 17ʹ peuvent être individuellement orientées relativement à leur support 14, respectivement 18, dans un plan perpendiculaire à l'axe du rail et elles peuvent être déplacées dans la direction de leur axe de rotation. De cette manière les deux têtes de meulage de chaque support 14 et 18 peuvent être ajustées l'une par rapport à l'autre de telle sorte que leurs plans de meulage se coupent selon un angle de travail prescrit α, comme ceci est représenté schématiquement à la figure 4 pour le support 14. Les deux meules plates 16a et 16aʹ des deux têtes de meulage 16 et 16ʹ sont représentées ici avec leurs axes de rotation A, respectivement Aʹ, les plans de meulage de ces meules formant l'angle de travail α. Lors d'une phase de travail, cette double tête de meulage 15 forme simultanément les deux facettes f et fʹ indiquées en traitillés à la figure 4.

L'angle d'inclinaison β du support de têtes de meulage ne doit pas nécessairement être défini relativement à l'inclinaison de la bissectrice de l'angle formé par les axes de rotation A et Aʹ des têtes de meulage, respectivement relativement à l'axe de symétrie B du support de têtes de meulage, mais il peut se référer à une autre ligne de référence de ce support, par exemple à l'axe de rotation de l'une des têtes de meulage 16 ou 16ʹ ceci avant tout lorsque cette tête de meulage est montée fixe relativement au support de têtes de meulage et que seule l'autre tête de meulage est réglable à fin d'ajustement de l'angle de travail α relativement au support de têtes de meulage. Dans ce cas, l'angle d'inclinaison de la double tête de meulage coïncide avec l'angle d'inclinaison de l'une des meules et par conséquent de la facette correspondante.

La figure 4a représente schématiquement une double tête de meulage avec un support de tête de meulage 14 sur lequel sont montées l'une derrière l'autre les deux têtes de meulage 16 et 16ʹ avec leurs moteurs d'entraînement 16b et 16ʹb et leurs meules plate 16a et 16ʹa. Le porte-tête 14 est constitué essentiellement de pièces de support telles que la pièce 28, sur lesquelles sont fixées les têtes de meulage 16 et 16ʹ, d'un bâti en L 23, d'un levier 27 reliant les extrémités inférieures de la pièce de support 28 et du bâti 23 et d'un vérin 24 monté entre l'extrémité supérieure de la pièce de support 28 et le milieu du bâti 23. Le bâti 23 est suspendu au châssis 20 de la voiture 2 de telle manière que sa partie supérieure 23a s'appuie sur un segment de guidage 21 en arc de cercle sur lequel il peut se déplacer en glissant ou en roulant.

Le levier 27, articulé en un point intermédiaire sur le bâti 23, a son autre extrémité articulée à l'extrémité d'un vérin pneumatique 25 dont l'autre extrémité est attachée en 26 au support 23 et qui sert à délester la double tête de meulage et à ajuster la force avec laquelle les meules 16a et 16ʹa sont appliquées contre le rail 1. Le vérin 25 est à double effet. En extension il relève le porte-tête de meulage par l'intermédiaire du levier 27, alors qu'en rétraction il presse les meules 16a et 16ʹa contre le rail 1.

Pour le basculement de l'ensemble de la double tête de meulage, c'est-à-dire pour le placement de l'angle d'inclinaison β, est prévu un vérin 22 monté approximativement horizontalement entre l'un des côtés du châssis 20 et le bras supérieur 23a du bâti en L 23. Ce vérin à double effet 22 assure le déplacement du bâti 23 sur l'arc de cercle du segment de guidage 21. Lors de ce déplacement le bâti 23 pivote autour de son articulation sur le levier 27 en entraînant le support 28 par le vérin 24 qui fonctionne alors comme une barre rigide entre le bâti 23 et le support 28, lequel pivote à son tour avec la tête de meulage 16 autour de son articulation sur le levier 27. Dans l'exemple considéré l'autre tête de meulage 16ʹ, située derrière la tête de meulage 16, est fixée rigidement au bâti 23, de telle sorte que lorsque le bâti 23 pivote, les deux têtes de meulage sont entraînées simultanément, la tête de meulage 16ʹ directement et la tête de meulage 16 par l'intermédiaire du vérin de réglage 24.

Pour le réglage de l'angle de travail α entre les meules 16a et 16ʹa, respectivement entre les deux facettes à meuler au moyen de ces meules, seule la tête de meulage 16 est déplacée relativement à l'autre tête de meulage 16ʹ au moyen du vérin 24, la position de la tête de meulage 16ʹ relativement au bâti 23 étant invariable. L'angle de travail α est de préférence réglable entre 0° et 10°, soit de manière continue, soit pas à pas. Dans le cas du meulage de la surface de roulement du rail ces pas peuvent correspondre par exemple à 1°, 2° et 4°.

En variante, il sera toutefois possible de prévoir que les deux têtes de meulage 16 et 16ʹ soient déplaçables individuellement relativement au bâti 23, chacune par un vérin correspondant au vérin 24.

Il est également possible d'attribuer individuellement un vérin pneumatique 25 et un levier 27 à chacune des têtes de meulage 16 et 16ʹ d'une double tête de meulage de telle sorte que la pression de meulage soit réglable individuellement pour chaque meule.

Dans le cas où un porte-tête de meulage 14 est équipé de plus d'une paire de têtes de meulage, les têtes de meulage travaillant la même facette, c'est-à-dire ajustées sur le même angle d'inclinaison, peuvent être commandées par un vérin pneumatique commun de telle sorte qu'elles travaillent avec la même pression de meulage.

Afin d'obtenir une bonne approximation du profil de consigne du champignon de rail lors d'une rectification, le profil réel dans la zone de la surface de roulement du rail devrait être mesuré et contrôlé sur au moins 6 génératrices et le profil complet sur au moins 14 génératrices. On décrira ci-après le meulage de la surface de roulement du rail.

Si on prévoit, pour la mesure et le contrôle de la surface de roulement du rail, six capteurs ajustés sur six génératrices correspondantes et si une facette est meulée le long de chaque génératrice, comme on peut se le représenter aisément, le profil de roulement est approché par six facettes, ceci est généralement insuffisant. Il est fréquemment exigé que la surface de roulement du rail soit approchée par au moins douze facettes présentant chacune une largeur de 4 à 5 mm afin que le faîte formé par deux facettes voisines ne soit pas trop marqué et qu'il soit effacé relativement rapidement pas le matériel roulant.

On peut toutefois avantageusement doubler le nombre de facettes à contrôler en conservant le même nombre de capteurs en mesurant non pas la distance entre le milieu d'une facette et le capteur, mais en mesurant cette distance à l'endroit du faîte d'une paire de facettes voisines. Pour un angle de travail donné α entre les meules engendrant les facettes voisines, il est sans autre possible de déterminer la distance de consigne entre un capteur et une ligne de faîte, distance pour laquelle les deux facettes s'approchent de façon optimale du profil de consigne, en particulier se trouvent dans des plans tangentiels au profil de consigne. Pour cette raison il est prévu des doubles têtes de meulage 15 et 19 dont les deux têtes de meulage sont ajustables à l'angle de travail α désiré.

L'installation est par conséquent agencée de telle manière qu'un capteur C et l'un des portes-têtes de meulage 14, 18 sont ajustés sur une même génératrice s coïncidant avec la ligne de faîte des deux facettes voisines qui doivent être meulées par cette double tête de meulage. Un seul capteur C mesure et contrôle ainsi simultanément la position de deux facettes de telle sorte qu'avec un nombre donné de capteur, six capteurs dans l'exemple considéré, le profil de consigne de la surface de roulement du rail est approché par un nombre deux fois plus grand de facettes, douze facettes dans l'exemple considéré.

La figure 5 illustre schématiquement le contrôle du profil de la surface de roulement du rail au moyen de six capteurs C1 à C6 dirigés sur les génératrices s1 à s6 et mesurant en permanence les distances h1 à h6 entre ces capteurs et la ligne de référence 0 avant et pendant l'opération de meulage. Cette ligne de référence 0, correspondant aux extrémités inférieures des capteurs définissant la base de référence a été représentée par une droite horizontale aux figures 5, 6, 8 et 9 pour simplification. Les six génératrices s1 à s6 coïncident avec les lignes de faîte de deux facettes voisines meulées simultanément par les deux meules 16 et 16ʹ d'une double tête de meulage 15 (figure 4). Les plans des deux meules de chaque double tête de meulage forment un angle donné α1 à α6 adapté au profil de consigne. Etant donné qu'à chacune des génératrices choisies s correspond un angle d'inclinaison α donné, l'installation est agencée de préférence de telle sorte que les deux meules d'un porte tête de meulage, lors de l'ajustement de ce porte-tête sur une génératrice déterminée, sont réglées automatiquement à un angle de travail α correspondant à cette génératrice.

L'arc intérieur et l'arc extérieur de chaque rail, dénommés généralement rayon intérieur et rayon extérieur, peuvent être en principe également contrôlés au moyen des capteurs décrits. Toutefois, chacun de ces arcs, dont le rayon est sensiblement plus petit que le rayon de l'arc intermédiaire formant la surface de roulement, devrait être contrôlé par au moins quatre capteurs, de sorte qu'au moins 14 capteurs au total seraient nécessaires pour la mesure complète du profil d'un rail. Pour cette raison il est généralement avantageux de contrôler et de meuler les arcs intérieurs et extérieurs selon un autre procédé et avec un dispositif de meulage tel que décrit dans le document EP-A-O 125 348 au nom du même demandeur. Ce dispositif de meulage connu travaille avec un contrôle et une commande directe des têtes de meulage. Il est recommandé de meuler au moins le rayon intérieur guidant latéralement les roues par ce procédé connu.

Il est toutefois également possible de meuler le rayon extérieur, qui présente généralement un bourrelet plus ou moins prononcé après un certain temps d'utilisation, et le cas échéant également le rayon intérieur, selon le procédé et avec une machine selon la présente invention. Pour un arc ou rayon intérieur s'étendant sur un angle important et qui doit être rectifié de façon assez exacte, il est nécessaire de travailler avec au moins quatre capteurs. Le meulage de l'arc ou rayon extérieur peut par contre être avantageusement exécuté au moyen d'un seul capteur dans la zone du bourrelet comme ceci va être décrit ci-dessous.

La figure 6 illustre schématiquement la disposition des doubles têtes de meulage associées aux capteurs C1 à C6 par l'indication de leurs angles d'inclinaison β qu'elles présentent respectivement lorsqu'elles sont ajutées sur chacune des génératrices s1 à s6, et par l'angle de travail α correspondant entre leurs deux plans de meulage. Les valeurs négatives de β se rapportent à la moitié du champignon de rail situé du côté intérieur. La surface de roulement du rail s'étend de chaque côté de la médiatrice jusqu'à un angle de 15°. En outre, la figure 6 illustre schématiquement le rectifiage de l'arc extérieur du rail 1 au moyen d'un seul capteur C7 indiqué seulement schématiquement et qui contrôle la génératrice s7 également indiquée à la figure 3, et au moyen d'une double tête de meulage ali gnée sur la génératrice s7, dont les valeurs α et β sont données et dont l'inclinaison est modifiée pas à pas.

Le profil réel initial est désigné par a et le profil de consigne par b. En trait mixte est en outre indiqué un profil théorique de dégrossissage b + 0,2 mm dépassant le profil de consigne b d'une hauteur de 0,2 mm. Dans le cas où il est nécessaire d'enlever des quantités de matière importantes, il est recommandé de procéder tout d'abord à un meulage de dégrossissage avec une pression de meulage maximale jusqu'à ce qu'on atteigne le profil de dégrossissage donné et ensuite seulement de meuler jusqu'à atteindre le profil de consigne b avec une pression réduite.

On admet que l'arc intérieur du rail 1, qui s'étend, dans l'exemple considéré, sur un angle de _15° à _80°, et rectifier au moyen de meules latérales selon le procédé antérieur connu mentionné plus haut. Pour le travail de la surface de roulement du rail il convient de procéder au réglage suivant: pour les doubles têtes de meulage alignées sur les génératrices s1 et s4, β = 0,5°, respectivement _0,5° et α = 1°; pour les doubles têtes de meulage alignées sur les génératrices s2 et s5, β = 4,5°, respectivement _4,5° et α = 3°, et pour les doubles têtes de meulage alignées sur les génératrices s3 et s6, β = 10,5°, respectivement - 10,5° et α = 3°. Chacune des moitiés de la surface de roulement est ainsi approchée par six facettes présentant des angles d'inclinaison de 0°, 1°, 3°, 6°, 9° et 12°, si les deux têtes de meulage de la figure 4 sont symétriques relativement à l'axe médian de la double tête de meulage définissant l'angle β.

Pour le contrôle de l'arc extérieur le capteur C7 est aligné sur la génératrice s7 passant par le point de contact de la tangente à 45° au profil théorique de dégrossissage, c'est-à-dire sur le rayon formant un angle de 45° avec la médiatrice du rail. Pour cette double tête de meulage alignée sur la génératrice s7, les deux disques de meulage forment un angle de travail α = 6° dans l'exemple considéré. Cette double tête de meulage est tout d'abord réglée sur un angle d'inclinaison β de 20°, par exemple, et elle meule dans cette position le bourrelet e jusqu'à ce que le capteur C7 mesure une distance prédéterminée pour laquelle la meule située du côté de l'intérieur se trouve justement dans un plan tangentiel au profil de dégrossissage. Le processus de meulage est alors interrompu et la double tête de meulage est réglée sur un angle d'inclinaison β = 30°, après quoi le meulage est répété jusqu'à ce qu'on atteigne une nouvelle distance prédéterminé pour laquelle à nouveau le disque de la meule intérieur se trouve dans un plan tangent au profil de dégrossissage. Le profil de dégrossissage prédéterminé est atteint par un dernier pas de meulage à l'inclinaison β = 45°. La même opération de meulage est ensuite répétée pas à pas dans la zone du capteur C7, avec une pression réduite, jusqu'à ce que l'on atteigne le profil de consigne b.

Il est naturellement également possible d'exécuter l'opération de meulage pour chaque inclinaison β en renonçant à l'utilisation d'un profil de dégrossissage, c'est-à-dire en meulant jusqu'à ce que le disque de la meule atteigne directement le plan tangentiel au profil de consigne.

Chaque double tête de meulage est de préférence réglable angulairement sur un angle de _15° à +45° c'est-à-dire sur l'ensemble de la surface de roulement et de l'arc extérieur, de telle sorte, qu'au besoin, chacune des doubles têtes de meulage peut travailler le long de chacune des génératrices. L'angle de travail α est de préférence ajustable en continu ou par pas jusqu'à 10°.

Le meulage pas à pas décrit de l'arc extérieur permet de contrôler plusieurs paires de facettes meulées successivement, au moyen d'un seul capteur, ce qui simplifie naturellement extraordinairement l'installation et réduit le nombre de capteur nécessaire. En outre, on obtient avantageusement six facettes en trois pas, ce qui permet d'atteindre une bonne approximation du profil de consigne de l'arc extérieur. Dans l'exemple considére, selon la figure 6, une approximation de l'arc extérieur est obtenue avec les valeurs données α et β par des facettes présentant des inclinaisons égales à 17°, 23°, 27°, 33°, 42° et 48°.

L'ébarbage du bourrelet e dans la région de l'arc extérieur du rail, tel que décrit, peut naturellement être exécuté également au moyen d'une seule meule alignée sur la génératrice s7 et dont le plan de meulage est réglé successivement à des inclinaisons progressivement croissantes. Dans ce cas, l'arc extérieur du rail est approché par moins de facettes que lorsqu'on travaille avec une double tête de meulage, mais on augmente par contre le nombre de pas. Dans l'exemple considéré, si les angles donnés β représentent l'inclinaison de la meule, il s'agirait de trois facettes présentant les inclinaisons 20°, 30° et 45° qui seraient toutes contrôlées avec le même capteur C7 réglé sur la facette à 45°.

Le dispositif de commande et d'affichage sera maintenant décrit à l'aide des figure 7 à 9. Selon le schéma bloc de la figure 7 ce dispositif, installé sur la voiture de meulage, comprend un analysateur 30 auquel les sorties de tous les capteurs C des têtes de mesure sont reliées et qui reçoit les signaux délivrés par ces capteurs C qui représentent les distances réelles mesurées h. Dans cet analysateur 30 sont enregistrés les différents profils théoriques des voies sous la forme de distances que le profil de consigne du rail à rectifier doit présenter entre les génératrices données et la ligne de référence 0.

Dans l'exemple considéré selon les figures 8 et 9, qui correspond à l'exemple selon la figure 6, les six distances de consigne h1 à h6, dans la zone de la surface de roulement, qui sont contrôlées par les capteurs C1 à C6, sont enregistrées dans l'analysateur. Le profil de consigne b défini par ses distances de consigne se réfère à la distance h0 entre la génératrice du milieu, c'est-à-dire l'axe du rail, et la ligne de référence, distance qui est déterminée par le patin 6 (figure 3) s'appuyant sur le milieu du rail et par la construction de l'appareillage de mesure et qui est par conséquent constante. Au début du meulage on obtient pratiquement toujours aussi bien des différences positives que des différences négatives △h entre le profil de consigne b et le profil réel a, comme ceci et illustré à la figure 8. La position finale bʹ du profil de consigne est naturellement suffisamment bas pour qu'il n'y ait plus de différence négative. Le milieu du rail doit être meulé en conséquence.

Dans un but de clarté on n'a représenté à la figure 8 que les distances h0, h3, h4 et h6 et à la figure 9 que les distances h5 et h6. Pour le profil de l'arc extérieur dans la zone du capteur C7 sont enregistrées les distances de consigne intermédiaire h7 (20°) et h7 (30°), ainsi que la distance de consigne définitive h7 (45°), comme ceci est visible à la figure 9, à fin d'exécution du meulage pas à pas de l'arc extérieur décrit plus haut. Ces distances de consigne emmagasinées sont comparées avec les distances réelles mesurées dans l'analysateur 30 et les ordres de commande en résultant sont envoyés à une unité de commande 31 qui commande directement les différentes têtes de meulage de telle manière que chaque tête de meulage est relevée automatiquement dans sa position hors travail lorsque la distance réelle mesurée par le capteur correspondant correspond à la valeur de consigne.

En outre, dans l'exemple considéré, un traceur 32, un enregistreur 33 et un dispositif d'affichage 34 sont associés à l'analysateur 30. En pratique, il suffit qu'au moins l'un de ces appareils soit installé.

Le traceur 32 dessine le profil réel mesuré sur la base des distances réelles mesurées et permet de faire une comparaison visuelle du profil mesuré avec le profil de consigne, la différence de distance △h étant indiquée pour chaque génératrice. Etant donné que les modifications de profil sont influencées directement par la géométrie de la voie et n'apparaissent pas généralement subitement, il suffit de dessiner les profils tous les 20, 50 ou 100 m, ce qui peut s'effectuer automatiquement; il est également possible au préposé d'obtenir manuellement les dessins des profils, par exemple pour chaque changement du profil, par exemple, avant, au milieu et après une courbe de transition et tous les 100 m dans une courbe pleine ou sur une ligne droite. Ce traceur est avant tout très utile lors de la préparation du travail si les profils sont dessinés avant l'opération de meulage, car le préposé est ainsi en mesure, de façon relativement simple, de mettre sur pied un programme spécial de meulage pour chaque section spécifique de voie.

L'enregistreur 33 reproduit, pour chaque capteur, la différence de distance △ h en fonction du chemin parcouru, ces différences pouvant être tout d'abord positives ou négatives, comme déjà mentionné. Dans l'exemple des figures 8 et 9 les différences de distance △ h5, △ h6 et △ h7 sont positives tandis que les différences de distance △ h1, △ h2 et △ h3 sont négatives, la différence de distance △ h4 étant pratiquement nulle. Cette reproduction des valeurs △ h par l'enregistreur 33 permet de connaître les ondulations longitudinales du rail le long d'une génératrice et d'identifier également les éventuelles ondulations transversales par comparaison des enregistrements le long de toutes les génératrices. Des mesures pour compenser les ondulations longitudinales ne font pas l'objet de la présente invention et peuvent être prises en considération de manière connue, comme décrit par exemple dans le document DE-B-2 843 649 du même demandeur. Ce qui importe ici c'est que l'enregistrement graphique des différences de distance le long des génératrices permet de connaître clairement les ondulations des rails, ce qui n'était pas sans autre possible au moyen des enregistrements du profil du champignon du rail proposés jusqu'ici.

L'affichage optique 34 présente trois rangées de lampes de contrôle 35 disposées en matrice dont le nombre de colonnes correspond au nombre de génératrices contrôlée. L'installation est agencée de telle sorte que les lampes de contrôle de la rangée supérieure s'allument lorsque et aussi longtemps que la différence de distance de la génératrice concernée est positive tandis que les lampes de la rangée inférieure sont allumées aussi longtemps que la différence de distance de la génératrice correspondante est négative, les lampes de la rangées du milieu ne s'allumant que lorsque la différence de distance de la génératrice correspondante correspond à la distance de consigne dans les tolérances admises. Il est opportun de prévoir par exemple des lampes de couleur rouge pour les rangées supérieure et inférieure et des lampes de couleur verte pour la rangée du milieu. Etant donné que trois lampes de contrôle sont attribuées à chaque capteur, il est possible de surveiller simplement et d'un coup d'oeil l'état réel du profil et de déterminer le long de quelle génératrice il est encore nécessaire d'enlever de la matière. Afin d'éviter que les lampes clignotent continuellement, en particulier lorsque le profil réel s'approche du profil de consigne, l'analysateur peut commander les lampes de contrôle de telle sorte qu'elles soient enclenchées seulement tous les 20, 50 ou 100 m de manière correspondante à la différence de distance mesurée dans ces intervalles.

Au moyen du dispositif de commande décrit, le relativement grand nombre d'informations, c'est-à-dire les valeurs de distance délivrées par les capteurs, est traité automatiquement pratiquement instantanément et utilisé pour la commande automatique des têtes de meulage. Aussi bien le traitement que la mesure sont simples étant donné qu'on mesure simplement des distances et que la commande s'effectue sur la base de distances. Il n'est dès lors pas nécessaire de mesurer d'autre grandeur caractéristique du profil du rail, comme par exemple des angles, ou d'effectuer des calculs sur la base d'informations de mesure au moyen d'un calculateur particulier. La vitesse de meulage, la pression de meulage ou la vitesse de l'avance de la voiture de rectifiage ne jouent également en principe pas de rôle dans l'obtention du profil désiré étant donné que ce profil est contrôlé et atteint simplement sur la base d'une comparaison de distances de consigne et réelles. La commande de la force de meulage et de la vitesse de meulage n'est utilisée que dans le but d'exécuter les opérations de meulage d'une manière rationnelle et rapide.

En plus de l'enregistrement des distances de consigne dans l'analysateur, il est naturellement nécessaire de prescrire et de placer les valeurs des angles d'inclinaison β des doubles tête de meulage et des angles de travail α des deux meules de chaque double tête de meulage, selon le profil désiré du rail, ces valeurs dépendant de la génératrice le long de laquelle est effectué le meulage.

Dans le cas d'une commande semi-automatique, le préposé règle les doubles tête de meulage sur la base des observations des dispositifs indicateurs, en ajustant leur angle d'inclinaison sur les génératrices correspondantes et ajuste leurs deux têtes de meulage à l'angle de travail α attribué à la génératrice correspondante. Afin de facilité cette commande manuelle chaque porte-tête de meulage est équipé d'un indicateur d'angle de travail et d'un sélecteur permettant d'ajuster exactement un porte-tête de meulage sur l'une des génératrices.

L'opération de meulage est exécutée de telle manière que l'on meule d'abord le long des génératrices présentant de grandes différences de distance positives et, pour autant qu'apparaissent des différences négatives, dans la région centrale de la surface de roulement, jusqu'à ce que le dispositif de mesure soit abaissé avec le patin 6 d'une valeur telle que toute les différences négatives disparaissent. Dans l'exemple selon les figures 6, 8 et 9 toutes les doubles têtes de meulage sont tout d'abord ajustées sur les génératrices s5 à s7 et on travaille avec une pression de meulage maximale jusqu'à ce que le profil de dégrossissage b + 0,2 mm de la figure 6 soit atteint. Pour le meulage fin, les doubles têtes de meulage sont ensuite réparties sur toutes les génératrices pour lesquelles la différence de distance est positive, une double tête de meulage étant automatiquement relevée dans sa position hors travail si elle est amenée sur une génératrice présentant une différence de distance négative ou proche de 0. On meule ensuite avec une pression réduite jusqu'à ce que le profil de consigne b soit atteint. La force de meulage est de préférence commandée pas à pas ou de façon continue en fonction de l'épaisseur de la matière à enlever. Il est également possible, aussitôt que le profil de consigne est atteint le long d'une ou plusieures génératrices, de régler tous les portes-têtes de meulage, manuellement ou automatiquement, sur les génératrices pour lesquelles il est encore nécessaire d'enlever de la matière. L'opération de meulage est ainsi rationalisée car toutes les têtes de meulage peuvent être utilisées en permanence. Dans tous les cas, l'opération de meulage est interrompue automati quement sur une génératrice aussitôt que la différence de distance disparaît.

L'opération de meulage peut également être exécutée totalement automatiquement. Dans ce cas les valeurs correspondantes α et β sont mémorisées dans l'analysateur et l'analysateur 30 et l'unité de commande 31 délivrent en outre des ordres de commande par lesquels les doubles têtes de meulage sont dirigées automatiquement sur les génératrices à meuler, l'angle de travail α correspondant étant également simultanément placé. Un tel programme de commande peut être par exemple agencé de telle sorte que lors du premier passage de meulage toutes les têtes de meulage sont concentrées sur les génératrices s6 et s7 et ensuite sur les génératrices s5 à s7, jusqu'à ce que le profil de dégrossissage b + 0,2 mm soit atteint. Dans ce cas, la force de meulage est réglée continuellement en fonction de l'épaisseur de la matière qu'il reste à enlever. La machine procède ensuite au meulage fin pour lequel les doubles têtes de meulage sont dirigées sur les différentes génératrices et sont entrainées avec une pression de meulage réduite jusqu'à ce que le profil de consigne b soit atteint.

Pour être complet, il convient de préciser que le rectifiage d'un profil de champignon de rail doit pratiquement toujours être exécuté en un grand nombre de passes, car lors de chaque passe seule une relativement petite quantité de matière, ne représentant qu'une fraction de l'épaisseur de matière à enlever, peut être meulée. Lorsqu'on s'approche du profil de consigne et qu'on travaille avec une pression de meulage réduite, on n'enlève généralement à chaque passe qu'un dixième ou quelques dixièmes de mm. La voiture de rectifiage doit donc passer plusieures fois sur la section de voie à rectifier et on meule de préférence dans les deux sens de déplacement de la voiture. Pour cette raison il est suffisant d'installer un seul châssis de mesure muni de capteurs à l'une ou l'autre des extrémités de la voiture de rectifiage. Ainsi, selon que le châssis de mesure se trouve à l'avant ou à l'arrière de la voiture, on mesure soit immédiatement devant soit immédiatement derrière les têtes de meulage, ce qui est parfaitement suffisant pour mesurer le profil réel avec une exactitude suffisante.

Par le procédé et au moyen du dispositif selon l'invention on ramène ainsi d'une part la mesure du profil réel à de simples mesures de distances sans qu'il soit nécessaire de mesurer ou de calculer des grandeurs de profil compliquées et la commande du meulage est effectué simplement sur la base d'une comparaison de distances de consigne et de distances réelles. D'autre part l'invention permet, au moyen d'un nombre déterminé de capteurs, de contrôler un nombre deux fois plus élevé de facettes, de telle sorte qu'au moyen d'un nombre relativement faible de capteurs il est possible d'obtenir un profil s'approchant de façon optimale du profil de consigne.

L'invention n'est pas limitée à l'exemple d'exécution décrit, mais elle est susceptible de nombreuses variantes, avant tout en ce qui concerne l'exécution constructive des doubles têtes de meulage déplaçables. Un porte-tête de meulage peut en outre porter plus d'une paire de têtes de meulage, c'est-à-dire plus d'une double tête de meulage de telle sorte que deux doubles têtes de meulage ou d'avantage peuvent être ajustées simultanément sur la même génératrice. Pour la mesure des distances il est en principe également possible d'utiliser des palpeurs mécaniques en contact avec les rails. La commande décrite au moyen d'une simple comparaison de valeurs réelles et de consigne de distances s'applique naturellement également dans le cas ou les distances réelles à chaque facette individuelle sont mesurées, en particulier les distances au milieu de chaque facette et où, de manière correspondante, un capteur contrôle seulement une facette et la voiture de rectifiage travaille avec des têtes de meulage réglables individuellement.

## Revendications

1. Procéde de mesure et de rectifiage du profil d'un champignon de rail, selon lequel on mesure les distances entre une base de référence et des génératrices réparties transversalement sur le profil afin d'obtenir le profil réel et on rectifie de manière approchée le champignon selon le profil de consigne par meulage de plusieurs facettes d'inclinaisons données, différentes, correspondant au profil de consignes, sur la base d'une comparaison de valeurs réelles et de valeurs de consigne, caractérisé en ce qu'on mesure lesdites distances en continu en tant que valeurs réelles et qu'on les compare avec des distances de consigne pendant l'opération de meulage et que chaque fois qu'une facette meulée atteint la position correspondante à la distance de consigne, on écarte la meule meulant cette facette.

2. Procédé selon la revendication 1, caractérisé en ce que la valeur réelle mesurée est la distance (h) d'une génératrice (s1 à s7) coïncidant avec une ligne de faîte de deux facettes voisines (f, fʹ), que cette valeur réelle est comparée à la valeur de consigne de la distance de cette ligne de faîte à la base de référence et que les deux facettes d'une paire de facettes sont meulées au moyen d'une double tête de meulage (15, 19) munie de deux meules plates réglées sur la ligne de faîte et dont les plans de meulage forment ensembles un angle de travail (α) prédéterminé correspondant au profil de consigne.

3. Procédé selon la revendication 2, caractérisé en ce que lors du meulage d'un bourrelet latéral (e) on mesure la distance à la surface du rail au moyen d'un seul capteur (C7) le long d'une génératrice prédéter minée (s7) et que l'opération de meulage dans la région de cette génératrice est exécutée avec au moins une meule, en plusieurs pas et une orientation différente de la meule pour chaque pas, de telle sorte que l'angle d'inclinaison (β) du plan de la meule augmente successivement à chaque pas et qu'on interrompt le meulage à chaque pas lorsque la distance de la génératrice à la base de référence atteint une valeur intermédiaire de consigne prédéterminée [h7 (20°), h7 (30°)] pour laquelle la facette obtenue constitue au moins approximativement un plan tangent au profil de consigne du champignon de rail, après quoi on place l'angle d'inclinaison suivant et on recommence le meulage.

4. Procédé selon la revendication 3, caractérisé en ce qu'on exécute le meulage pas à pas d'un bourrelet (e) au moyen d'une double tête de meulage dont les deux meules plates forment ensemble un angle de travail déterminé (α).

5. Procédé selon la revendication 3, caractérisé en ce qu'on place le capteur (C7) approximativement sur la tangente à 45° et qu'on modifie progressivement à chaque pas ledit angle d'inclinaison (β) de 10° à 15°.

6. Procédé selon la revendication 1, caractérisé en ce que dans le cas de quantités importantes de matériau à enlever par meulage, par exemple plus de 0,2 mm d'épaisseur, on meule d'abord avec une grande force de meulage jusqu'à ce qu'on atteigne un profil de dégrossissage déterminé (b + 0,2 mm) constituant un profil de consigne intermédiaire et qu'on meule ensuite avec une force de meulage réduite, dans une opération de meulage fin séparée, jusqu'à ce qu'on atteigne le profil de consigne final (b).

7. Procédé selon la revendication 1, caractérisé en ce que les meules réglées sur une génératrice ayant déjà atteint sa distance de consigne à la base de référence sont déplacées automatiquement sur une autre génératrice le long de laquelle la distance de consigne n'a pas été atteinte.

8. Voiture de rectifiage pour la mise en oeuvre du procédé selon la revendication 1, comprenant un châssis de mesure (4) portant plusieurs capteurs (C1 à C7) travaillant de préférence sans contact et réglables sur des génératrices déterminées du champignon de rail, plusieures têtes de meulage (16, 16ʹ, 17, 17ʹ) déplaçables en hauteur et en inclinaison et des dispositif de commande et d'affichage, caractérisée en ce que le dispositif de commande comprend un analysateur (30) relié aux sorties de tous les capteurs (C) et recevant des signaux correspondant aux valeurs réelles mesurées des distances, en ce que cet analysateur (30) est en outre agencé de manière à mémoriser les valeurs de consigne des distances de toutes les génératrices (s1 à s7) du profil de rail désiré, à comparer ces valeurs avec les valeurs réelles mesurées et à délivrer des ordres à une unité de commande (31) agencée de manière à relever automatiquement en position hors travail toutes les têtes de meulage (16, 16ʹ, 17, 17ʹ) lorsque la génératrice rectifiée par ces têtes de meulage atteint sa distance de consigne.

9. Voiture de rectifiage selon la revendication 8, caractérisée en ce qu'au moins une paire de têtes de meulage (16, 16ʹ; 17, 17ʹ), constituant une double tête de meulage, est montée dans une porte-têtes de meulage commun (14; 18) pivotable et orientable sur une génératri ce déterminée (s1 à s7) et en ce que les deux têtes de meulage (16, 16ʹ; 17, 17ʹ) d'une double tête de meulage (15; 19) sont pivotables relativement l'une par rapport à l'autre et sont réglables pour le meulage de paires de facettes (f, fʹ) voisines en une seule opération de meulage de telle manière que leurs plans de meulage forment un angle de travail (α) prédéterminé, correspondant au profil de consigne.

10. Voiture de rectifiage selon la revendication 9, caractérisée en ce que l'analysateur (30) et l'unité de commande (31) sont agencés de manière à aligner automatiquement les têtes de meulage sur les génératrices à rectifier (s1 à s7) et à commander la force de meulage en fonction de l'épaisseur de la matière à enlever.

11. Voiture de rectifiage selon la revendication 10, caractérisée en ce que l'analysateur (30) et l'unité de commande (31) sont agencés de manière à positionner automatiquement les têtes de meulage sur l'angle d'inclinaison correspondant (β) lors du positionnement sur une génératrice (s1 à s7).

12. Voiture de rectifiage selon la revendication 8, caractérisée en ce que pour la mise en oeuvre du procédé selon la revendication 2, l'analysateur (30) et l'unité de commande (31) sont agencés de manière à placer l'angle de travail (α) de chaque tête de meulage (15, 19) en fonction de la génératrice (s1 à s7) sur laquelle cette double tête de meulage est positionnée.

13. Voiture de rectifiage selon la revendication 8, caractérisée en ce que les dispositifs d'affichage reliés à l'analysateur (30) comprennent un traceur (32) pour le traçage du profil réel et du profil de consigne ain si que pour l'affichage des différences de distance (△ h) et/ou un dispositif d'enregistrement (33) pour l'enregistrement graphique en continu des différences de distance positives et négatives et/ou un affichage optique (34) comprenant une matrice de lampes (35) indiquant, pour chacune des génératrices (s1 à s7) si la différence de distance instanée est positive ou négative ou si elle disparaît.

## Patentansprüche

1. Verfahren zum Messen und Schleifen des Profils eines Schienenkopfs, wonach zwecks Ermittlung des Ist-Profils die Abstände einer durch ein Messgestell definierten Bezugsbasis zu mehreren, quer über das Profil verteilten Mantellinien gemessen werden und der Schienenkopf dem Soll-Profil angenähert wird, indem aufgrund eines Sollwert-Istwert-Vergleichs mehrere Facetten mit unterschiedlichen, dem Soll-Profil entsprechend vorgegebenen Neigungswinkeln geschliffen werden, dadurch gekennzeichnet, dass die erwähnten Abstände kontinuierlich als Istwerte gemessen und während der Schleifoperation mit Abstands-Sollwerten verglichen werden, und dass immer dann, wenn eine geschliffene Facette die dem Abstands-Sollwert entsprechende Lage erreicht, die diese Facette schleifende Schleifscheibe automatisch abgehoben wird.

2. Verfahren nach Anspruch 1, dadurch gekennzeichnet, dass der gemessene Istwert jeweils der Abstand (h) zu einer Mantellinie (s1 bis s7) ist, welche mit einer Scheitellinie zweier benachbarter Facetten (f, fʹ) zusammenfällt, dass dieser Istwert mit dem Sollwert des Abstands dieser Scheitellinie zur Bezugsbasis verglichen wird und dass die beiden Facetten eines Facettenpaares mit einem auf die Scheitellinie eingestellten Doppelschleifkopf (15, 19) mit zwei Schleifscheiben geschliffen werden, deren Schleifebenen einen vorgegebenen, dem Soll-profil entsprechenden Arbeitswinkel (α) miteinander bilden.

3. Verfahren nach Anspruch 2, dadurch gekennzeichnet, dass beim Schleifen einer seitlichen Ueberwalzung (e) der Abstand zur Schienenoberfläche nur mit einem Messfühler (C7) längs einer vorgegebenen Mantellinie (s7) gemessen wird und dass die Schleifoperation im Bereich dieser Mantellinie mit wenigstens einer Schleifscheibe in mehreren Schleifschritten bei jeweils unterschiedlicher Orientierung der Schleifscheibe derart durchgeführt wird, dass der Neigungswinkel (β) der Schleifebene nach jedem Schritt sukkzessive vergrössert wird und bei jedem Schleifschritt das Schleifen dann unterbrochen wird, wenn der Abstand der Mantellinie von der Bezugsbasis einen vorgegebenen Zwischen-Sollwert (h7 (20°), h7 (30°)) erreicht, bei welchem die entstandene Facette wenigstens näherungsweise eine Tangentialebene an das Sollprofils des Schienenkopfes bildet, woraufhin der folgende Neigungswinkel eingestellt und erneut mit dem Schleifen begonnen wird.

4. Verfahren nach Anspruch 3, dadurch gekennzeichnet, dass das schrittweise Schleifen einer Ueberwalzung (e) mittels eines Doppelschleifkopfs durchgeführt wird, dessen beide Schleifscheiben einen bestimmten Arbeitswinkel (α) miteinander bilden.

5. Verfahren nach Anspruch 3, dadurch gekennzeichnet, dass der Messfühler (C7) ungefähr auf die 45°-Tangente eingestellt und bei jedem Schleifschritt der erwähnte Neigungswinkel (β) fortschreitend um 10° bis 15° verstellt wird.

6. Verfahren nach Anspruch 1, dadurch gekennzeichnet, dass im Falle erheblicher abzuschleifender Materialmengen von zum Beispiel mehr als 0,2 mm Dicke zunächst bis zum Erreichen eines als Zwischen- Sollprofil vorgegebenen Schrupprofils (b+0,2 mm) mit starker Schleifkraft geschliffen und anschliessend in einer getrennten Feinschleifoperation bis zum Erreichen des endgültigen Soll-Profils (b) mit verminderter Schleifkraft geschliffen wird.

7. Verfahren nach Anspruch 1, dadurch gekennzeichnet, dass diejenigen Schleifscheiben, welche auf eine Mantellinie eingestellt sind, die bereits ihren Sollabstand von der Bezugsbasis erreicht hat, automatisch auf eine andere Mantellinie verstellt werden, längs welcher der Soll-Abstand noch nicht erreicht worden ist.

8. Schienenschleifwagen zur Durchführung des Verfahrens nach Anspruch 1, mit einem Messgestell (4), das mehrere, auf vorgegebene Mantellinien des Schienenkopfs einstellbare, vorzugsweise berührungslos arbeitende Messfühler (C1 bis C7) trägt, mit mehreren Schleifköpfen (16, 16ʹ, 17, 17ʹ), die in der Höhe und in der Neigung verstellbar sind, und mit Steuer- und Anzeigevorrichtungen, dadurch gekennzeichnet, dass die Steuervorrichtung einen Analysator (30) aufweist, welcher an die Ausgänge aller Messfühler (C) angeschlossen ist und Signale erhält, die den gemessenen Istwerten der Abstände entsprechen, dass dieser Analysator (30) ferner dazu eingerichtet ist, die Sollwerte der Abstände aller Mantellinien (s1 bis s7) des gewünschten Schienenprofils zu speichern, diese Sollwerte mit den gemessenen Istwerten zu vergleichen und Befehle an eine Steuereinheit (31) zu geben, welche dazu eingerichtet ist, alle Schleifköpfe (16, 16ʹ, 17, 17ʹ) automatisch dann in eine Ausserbetriebsstellung abzuheben, wenn die von diesen Schleifköpfen bearbeitete Mantellinie ihren Sollabstand erreicht.

9. Schienenschleifwagen nach Anspruch 8, dadurch gekennzeichnet, dass wenigstens jeweils ein Paar von Schleifköpfen (16, 16ʹ; 17, 17ʹ), die einen Doppelschleifkopf (15, 19) bilden, in einem gemeinsamen Schleifkopfträger (14; 18) montiert sind, welcher schwenkbar und auf eine bestimmte Mantellinie (s1 bis s7) ausrichtbar ist, und dass die beiden Schleifköpfe (16, 16ʹ; 17, 17ʹ) eines Doppelschleifkopfs (15; 19) relativ zueinander schwenkbar und zum Schleifen von Facettenpaaren (f, fʹ) benachbarter Facetten in einer Schleifoperation so einstellbar sind, dass ihre Schleifebenen einen vorgegebenen, dem Soll-Profil entsprechenden Arbeitswinkel (α) einschliessen.

10. Schienenschleifwagen nach Anspruch 9, dadurch gekennzeichnet, dass der Analysator (30) und die Steuereinheit (31) dazu eingerichtet sind, die Schleifköpfe automatisch auf die zu bearbeitenden Mantellinien (s1 bis s7) auszurichten und die Schleifkraft als Funktion der Dicke des abzutragenden Materials zu steuern.

11. Schienenschleifwagen nach Anspruch 10, dadurch gekennzeichnet, dass der Analysator (30) und die Steuereinheit (31) dazu eingerichtet sind, die Schleifköpfe bei Einstellung auf eine Mantellinie (s1 bis s7) automatisch auf den entsprechenden Neigungswinkel (β) einzustellen.

12. Schienenschleifwagen nach Anspruch 8, dadurch gekennzeichnet, dass zur Durchführung des Verfahrens nach Anspruch 2 der Analysator (30) und die Steuereinheit (31) dazu eingerichtet sind, den Arbeitswinkel (α) jedes Doppelschleifkopfs (15, 19) als Funktion der Mantellinie (s1 bis s7) einzustellen, auf welche dieser Doppelschleifkopf ausgerichtet ist.

13. Schienenschleifwagen nach Anspruch 8, dadurch gekennzeichnet, dass die Anzeigevorrichtungen, welche an den Analysator (30) angeschlossen sind, einen Kurvenschreiber (32) zur Aufzeichnung des Istprofils und des Sollprofils sowie zur Anzeige der Abstandsdifferenzen (△h) und/oder eine Registriervorrichtung (33) zur kontinuierlichen graphischen Aufzeichnung der positiven und der negativen Abstandsdifferenzen und/oder eine Sichtanzeige (34) aufweisen, welche matrizenförmig angeordnete Lampen (35) hat, die für jede Mantellinie (s1 bis s7) anzeigen, ob die bestehende Abstandsdifferenz positiv oder negativ ist oder verschwindet.

## Claims

1. A process of measuring and grinding the profile of a rail head, according to which, to determine the actual profile, the distances from a reference base defined by a measuring frame to several generatrices distributed transversely over the profile are measured, and on the basis of a comparison between actual and desired values, the rail head is ground approximately according to the desired profile by the grinding of several facets with different angles of inclination predetermined to correspond to the desired profile, characterized in that the said distances are measured continuously as actual values and are compared with desired distance values during the grinding operation, and that, whenever a ground facet reaches the position corresponding to the desired distance value, the grinding wheel grinding this facet is lifted off.

2. A process as claimed in claim 1, characterized in that the measured actual value is the distance (h) to a particular generatrix (s1 to s7), which coincides with a vertex line of two adjacent facets (f, fʹ), that this actual value is compared with the desired value of the distance between this vertex line and the reference base, and that the two facets of a pair of facets are ground by means of a double grinding head (15, 19) having two grinding wheels set to the vertex line and the grinding planes of which form a predetermined working angle (α) with one another which corresponds to the desired profile.

3. A process as claimed in claim 2, characterized in that in the grinding of a lateral lap (e), the distance to the rail surface is measured by means of only one measuring sensor (C7) along a predetermined generatrix (s7), and that the grinding operation is carried out in the region of this generatrix by means of at least one grinding wheel in several grinding steps, the grinding wheel being oriented differently in each of these, in such a way that the angle of inclination (β) of the grinding plane is increased in succession after each step and, during each grinding step, grinding is interrupted when the distance between the generatrix and the reference base reaches a predetermined intermediate desired value (h7 (20°), h7 (30°), at which the facet obtained forms at least approximately a tangential plane to the desired profile of the rail head, whereupon the following angle of inclination is set and grinding begins once again.

4. A process as claimed in claim 3, characterized in that the said grinding in steps of a lap (e) is carried out by means of a double grinding head, the two grinding wheels of which form a specific working angle (α).

5. A process as claimed in claim 3, characterized in that the measuring sensor (C7) is set approximately to the 45° tangent, and during each grinding step the said angle of inclination (β) is progressively adjusted by 10° to 15°.

6. A process as claimed in claim 1, characterized in that in the event that considerable quantities of material with a thickness of, for example, more than 0.2 mm are to be ground off, grinding is first carried out with a high grinding force until a rough profile (b+0.2 mm) predetermined as an intermediate desired profile is obtained, and that subsequently, in a separate precision-grinding operation, grinding is carried out with a reduced grinding force until the final desired profile (b) is obtained.

7. A process as claimed in claim 1, characterized in that those grinding wheels set to a generatrix which has already reached its desired distance from the reference base are automatically adjusted to another generatrix, along which the desired distance has not yet been reached.

8. A rail-grinding car for carrying out the process as claimed in claim 1, with a measuring frame (4) which carries several measuring sensors (C1 to (C7) adjustable to predetermined generatrices of the rail head and preferably working without contact, with several grinding heads (16, 16ʹ, 17, 17ʹ) which are adjustable in terms of height and inclination, and with control and indicator devices, characterized in that the control device has an analyzer (30) which is connected to the outputs of all the measuring sensors (C) and which receives signals corresponding to the measured actual values of the distances, that this analyzer (30) is also designed to store the desired values of the distances of all the generatrices (s1 to s7) of the desired rail profile, to compare said values with the measured actual values and to send commands to a control unit (31) which is designed to lift all the grinding heads (16, 16ʹ, 17, 17ʹ) off automatically into an inoperative position when the generatrix ground by said grinding heads reaches its desired distance.

9. A rail-grinding car as claimed in claim 8, characterized in that at least one pair of grinding heads (16, 16ʹ; 17, 17ʹ) forming a double grinding head (15, 19) is mounted in a common grinding-head carrier (14; 18) which is pivotable and which can be aligned with a predetermined generatrix (s1 to s7), and that the two grinding heads (16, 16ʹ; 17, 17ʹ) of a double grinding head (15; 19) are pivotable relative to one another and, to grind pairs (f, fʹ) of adjacent facets in one grinding operation, can be adjusted so that their grinding planes form a predetermined working angle (α) corresponding to the desired profile.

10. A rail-grinding car as claimed in claim 9, characterized in that the analyzer (30) and the control unit (31) are designed to align the grinding heads automatically with the generatrices (s1 to s7) to be ground, and to control the grinding force as a function of the thickness of the material to be removed.

11. A rail-grinding car as claimed in claim 10, characterized in that the analyzer (30) and the control unit (31) are designed to adjust the grinding heads, when these are set to a generatrix (s1 to s7), to the corresponding angle of inclination (β) automatically.

12. A rail-grinding car as claimed in claim 8, characterized in that in order to carry out the process as claimed in claim 2, the analyzer (30) and the control unit (31) are designed to adjust the working angle (α) of each double grinding head (15, 19) as a function of the generatrix (s1 to s7) with which this double grinding head is aligned.

13. A rail-grinding car as claimed in claim 8, characterized in that the indicator devices connected to the analyzer (30) have a curve tracer (32) for recording the actual profile and the desired profile and for indicating the distance differences ( h) and/or a recorder (33) for the continuous graphical recording of the positive and negative distance differences and/or a visual display (34) having lamps (35) which are arranged in the form of a matrix and which indicate for each generatrix (s1 to s7) whether the existing distance difference is positive or negative or vanishes.
